# EUROPÄISCHE PATENTSCHRIFT

(11) **EP 0 416 356 B1**
(45) Veröffentlichungstag und Bekanntmachung des Hinweises auf die Patenterteilung: **24.01.1996**
(21) Anmeldenummer: 90115911.1
(22) Anmeldetag: 20.08.1990
(51) Int. Cl.: B22D 11/12

(54) **Anlage zur Herstellung von Stahlband**
Device for producing steel strip
Installation pour la fabrication de bande en acier

(30) Priorität: 07.09.1989 DE 3929722
(43) Veröffentlichungstag der Anmeldung: 13.03.1991
(73) Patentinhaber: SMS SCHLOEMANN-SIEMAG AKTIENGESELLSCHAFT, D-40237 Düsseldorf (DE)
(72) Erfinder: Flemming, Günter, Dr., D-4006 Erkrath (DE)
(74) Vertreter: Müller, Gerd

(56) Entgegenhaltungen:
- EP-A- 327 854
- EP-A- 0 330 293
- DE-B- 1 816 868
- PATENT ABSTRACTS OF JAPAN Band 8, Nr. 116 (M- 299)(1553), 30. Mai 1984; & JP - A - 59024559 (KAWASAKI) 08.02.1984

## Beschreibung

Die Erfindung betrifft eine Anlage zur Herstellung von Stahlband bestehend aus einer Stahlbandgießkokille, einer Strangführung, einem in der Horizontalen angeordneten Richttreiber und einem Temperaturausgleichofen.

Eine durch die EP-A2 0 327 854 bekannte Anlage zur Herstellung von Stahlband besteht aus einer Stahlbandgießkokille, einer Strangfühurng, einem horizontal angeordneten Richttreiber und einem mit Horizontalförderer versehenen Temperaturausgleichofen zum Direkteinsatz der gegossenen Stahlbänder in ein nachgeordnetes Warmwalzwerk.

Dabei ist es problematisch, daß der horizontale Austritt des Stahlbandesaus der Bandgießmaschine mit seitlicher Streuung erfolgt, so daß eine Ausrichtung auf die Förderrichtung des nachgeordneten Horizontalförderers nicht gewährleistet ist. Über die große Länge des Horizontalförderers kann es daher zum Ablaufen des Bandes von den Rollen des Horizontalförderers kommen. Darüber hinaus ergeben sich Schwierigkeiten beim Anstich im nachgeordneten Warmwalzwerk.

Mit der Erfindung sollen die geschilderten Schwierigkeiten vermieden werden. Aufgabe der Erfindung ist die Schaffung einer Anlage, bei der das seitliche Verlaufen des gegossenen Stahlbandes auf dem Horizontalförderer vermieden und ein exakter Anstich im nachgeordneten Walzwerk erreicht wird.

Die gestellte Aufgabe wird dadurch gelöst, daß zwischen Richttreiber und Temperaturausgleichofen als Ausrichtstation mindestens eine unterhalb der Bandführungsebene gelagerte Rolle gelagert ist, deren Lager unabhängig voneinander höhenverstellbar sind.

Auf diese Weise wird eine exakte Einführung des Stahlbandes in den Temperaturausgleichofen und ein störungsfreier Anstich im nachgeordneten Walzwerk erreicht.

Vorteilhaft ist es, daß bei einem aus je einer unterhalb der Bandführungsebene und einer oberhalb der Bandführungsebene gelagerten Rollen bestehenden Treibrollenpaar des Richttreibers auf einer Seite benachbarte Lager parallel zur Bandlaufebene unabhängig von den auf der anderen Seite benachbarten Lagern verstellbar sind.

Ein Verfahren zum Betrieb einer Ausrichtvorrichtung besteht in weiterer Ausbildung der Erfindung darin, daß die horizontale Förderrichtung des Stahlbandes ermittelt und mit der Förderrichtung des Horizontalförderers verglichen wird und ein seitlicher Richtungsfehler des Stahlbandes durch Umlenkung desselben korrigiert wird.

In der Zeichnung sind Ausführungsbeispiele mit Merkmalen der Erfindung dargestellt. Es zeigen
- Fig. 1: eine Anlage zur Herstellung von Stahlband mit einer Ausrichtstation,
- Fig. 2: einen Grundriß der Anlage gemäß Fig. 1,
- Fig. 3: den Querschnitt der in Fig. 1 dargestellten Ausrichtstation,
Eine Anlage zur Herstellung von Stahlband 1 besteht aus den Teilen Stahlbandgießanlage 2 und Temperaturausgleichofen 3 und einem nachgeordneten, nicht dargestellten Fertigwalzweck. Als Elemente der Stahlbandgießanlage 2 sind schematisch eine Gießpfanne 4, Zwischenbehälter 5, Kokille 6, Strangführung 7 und Richttreiber 8 dargestellt. Das vertikal gegossene Stahlband 1 wird in die Horizontale umgeleitet, gerichtet und in den mit einem Herdrollgang 9 versehenen Temperaturausgleichofen 3 geleitet. Durch eine Schere 10 wird das kontinuierlich gegossene Stahlband 1 in Abschnitte unterteilt.

Um bei ungeradem Austritt des Stahlbandes aus der Stahlbandgießanlage 2 ein seitliches Verlaufen des Stahlbandes 1 auf dem Herdrollgang zu vermeiden, ist zwischen Richttreiber 8 und Schere 10 eine Ausrichtstation 11 angeordnet.

Eine in Fig. 3 dargestellte Ausrichtstation besteht aus einer unterhalb der Führungsebene des Stahlbandes 1 gelagerten Stützrolle 12, deren Lager 13, 14 mit der Kolbenstange 15, 16 je eines Verstellzylinders 17, 18 verbunden sind. Ein Verlaufen des Stahlbandes 1 in einer Richtung R wird durch Anheben des entgegengesetzt angeordneten Lagers 14 also Schrägstellung der Stützrolle 12 korrigiert.

Die Erfindung ist nicht auf die dargestellten Ausführungsbeispiele beschränkt. So kann beispielsweise eine Ausrichtstation durch ein Treibrollenpaar gebildet werden, daß in Richtung der Stahlbandoberfläche oder quer zu dieser schrägstellbar ist.

## Patentansprüche

1. Anlage zur Herstellung von Stahlband bestehend aus einer Stahlbandgießkokille (6), einer Strangführung, einem in der Horizontalen angeordneten Richttreiber (8) und einem Temperaturausgleichofen (3),
**dadurch gekennzeichnet**,
daß zwischen Richttreiber (8) und Temperaturausgleichofen (3) als Ausrichtstation (11) mindestens eine unterhalb der Bandführungsebene gelagerte Rolle (12) gelagert ist, deren Lager (13, 14) unabhängig voneinander höhenverstellbar sind.

2. Anlage nach Anspruch 1,
**dadurch gekennzeichnet**,
daß bei einem aus je einer unterhalb der Bandführungsebene und einer oberhalb der Bandführungsebene gelagerten Rollen bestehenden Treibrollenpaar des Richttreibers (8) auf einer Seite benachbarte Lager parallel zur Bandlaufebene unabhängig von den auf der anderen Seite benachbarten Lagern verstellbar sind.

3. Verfahren zur Ausrichtung von Stahlband in einer Anlage nach Anspruch 1,
**dadurch gekennzeichnet**,
daß die horizontale Förderrichtung des Stahlbandes (1) ermittelt und mit der Förderrichtung des Horizontalförderers verglichen wird und ein seitlicher Richtungsfehler (R) des Stahlbandes (1) durch Umlenkung desselben korrigiert wird.

## Claims

1. Plant for the production of steel strip, consisting of a steel strip casting chill mould (6), a strand guide, a straightening drive (8) arranged in the horizontal and a temperature equalising oven (5), characterised thereby that at least one roller (12), the bearings (13, 14) of which are adjustable in height independently of one another, is mounted between straightening drive (8) and temperature equalising oven (3) and below the strip guidance plane as aligning station (11).

2. Plant according to claim 1, characterised thereby that in the case of a drive roller pair, which consists of rollers mounted one below the strip guidance plane and one above the strip guidance plane, of the straightening drive (8), bearings adjacent on one side are adjustable parallel to the strip running plane independently of the bearings adjacent on the other side.

3. Method for aligning steel strip in a plant according to claim 1, characterised thereby that the horizontal conveying direction of the steel strip (1) is ascertained and compared with the conveying direction of the horizontal conveyor and a lateral directional error (R) of the steel strip (1) is corrected by deflection of the strip.

## Revendications

1. Installation pour la fabrication de bandes en acier, constituée par une coquille de coulée de bande en acier (6), un guidage de bande, un entraîneur directionnel (8) agencé à l'horizontale, et par un four de compensation de température (3),
caractérisée en ce que
entre l'entraîneur directionnel (8) et le four de compensation de température (3) est prévu en tant que station de redressement (11) au moins un galet (12) monté au-dessous du plan de guidage de la bande, dont les paliers (13, 14) sont réglables en hauteur indépendamment l'un de l'autre.

2. Installation selon la revendication 1, caractérisée en ce que dans chaque paire de galets d'entraînement de l'entraîneur directionnel (8), qui est constituée respectivement par un galet monté au-dessous du plan de guidage de la bande et par un galet monté au-dessus du plan de guidage de la bande, les paliers voisins sur un côté sont réglables parallèlement au plan de circulation de la bande indépendamment des paliers voisins de l'autre côté.

3. Procédé pour le redressement d'une bande en acier dans une installation selon la revendication 1,
caractérisé en ce que la direction de transport horizontal de la bande en acier (1) est détectée et comparée avec la direction de transport du transporteur horizontal, et une erreur directionnelle latérale (R) de la bande en acier (1) est corrigée par déviation de celle-ci.
